# EUROPÄISCHE PATENTSCHRIFT

(11) **EP 1 814 699 B1**
(45) Veröffentlichungstag und Bekanntmachung des Hinweises auf die Patenterteilung: **19.10.2011**
(21) Anmeldenummer: 05799747.0
(22) Anmeldetag: 27.10.2005
(51) Int. Cl.: B25D 16/00

(54) **BAUEINHEIT FÜR EIN ELEKTROWERKZEUG SOWIE EIN MIT EINER DERARTIGEN BAUEINHEIT AUSGESTATTETES ELEKTROWERKZEUG**
ASSEMBLY FOR AN ELECTRIC TOOL AND ELECTRIC TOOL EQUIPPED WITH THE ASSEMBLY
MODULE POUR OUTIL ELECTRIQUE ET OUTIL ELECTRIQUE EQUIPE D'UN TEL MODULE

(30) Priorität: 27.10.2004 DE 102004052329
(43) Veröffentlichungstag der Anmeldung: 08.08.2007
(73) Patentinhaber: KRESS-elektrik GmbH & Co. KG, 72406 Bisingen (DE)
(72) Erfinder: DETTLING, Winfried, 72184 Eutingen (DE)
(74) Vertreter: Patentanwälte Westphal, Mussgnug & Partner
(86) Internationale Anmeldenummer: PCT/EP2005/011527
(87) Internationale Veröffentlichungsnummer: WO 2006/045611

(56) Entgegenhaltungen:
- EP-A- 0 454 348
- EP-A- 0 775 555
- EP-A- 1 157 788
- DE-A1- 4 205 840
- DE-A1- 10 041 410
- DE-C1- 4 406 841
- US-A- 6 035 945

## Beschreibung

Die Erfindung betrifft eine Baueinheit für ein Elektrowerkzeug gemäß dem Oberbegriff des Patentanspruchs 1. Ein Bauheit gemäß dem Oberbegriff des Anspruchs 1 ist aus der DE 44 06 841 C1 bekannt.

Es ist ganz allgemein bekannt, Elektrowerkzeuge, wie beispielsweise Bohrhämmer, so zu konzipieren, dass sie aus Baueinheiten aufgebaut sind. Die einzelnen Baueinheiten können kostengünstig vorgefertigt und mit wenigen Montageschritten zu dem Endprodukt zusammengebaut werden. Typische Beispiele für solche Baueinheiten sind Motor- und Getriebeeinheiten, die in vorgefertigtem Zustand in die Gehäuseschalen des Werkzeugs eingesetzt werden. Bei Elektrowerkzeugen mit einer Vielzahl von Funktionen, wie beispielsweise bei Bohrhämmern mit Meißelfunktion, ist aufgrund der Komplexität weiterhin ein hoher Montageaufwand erforderlich. Speziell das Einstellen der verschiedenen Betriebsmodi erfordert einen hohen mechanischen Aufwand.

Aus der DE 42 05 840 C2 ist ein Bohrhammer mit Meißelfunktion bekannt, bei dem unterschiedliche Betriebsmodi mittels eines Schiebeschalters schaltbar sind. Bei dem bekannten Bohrhammer wird die Meißelfunktion dadurch realisiert, dass ein drehfest mit der Bohrspindel befestigtes Abtriebszahnrad axial in eine Arretierposition mit einem gehäusefesten Arretierelement verschoben wird. Um die Möglichkeit von Zwischenstellungen zu relativieren, bei denen die Zähne des Arretierelementes mit den Zähnen des Abtriebszahnrades fluchten, sodass das Abtriebszahnrad nicht mit dem Arretierelement in Eingriff gebracht werden kann, ist bei dem bekannten Bohrhammer vorgesehen, dass die Arretierzähne des Arretierelements zunächst verjüngt und dann allmählich sich verbreiternd ausgebildet sind, sodass das Abtriebszahnrad des Drehantriebs sich selbst für den gewünschten Eingriff in das Arretierelement zurecht rückt.

Aus der DE 195 45 260 A1 ist ein Bohrhammer bekannt, bei dem die unterschiedlichen Betriebsmodi mittels eines Drehschalters schaltbar sind, wobei die Drehbewegung des Drehschalters über ein Schaltblech in eine Axialbewegung umgewandelt wird. Das Schaltblech ist im Gehäuse verschieblich gelagert und wird über einen exzentrisch am Drehschalter angeordneten Nocken bewegt. Um die Bohrspindel im Meißelbetrieb zu blockieren, ist bei dem bekannten Bohrhammer ein am Getriebegehäuse befestigtes Verriegelungsblech vorgesehen, dessen Zahnbereich durch den Eingriff mit den Zähnen des Abtriebszahnrades der Bohrspindel, dieses gegen Verdrehung festhält. Bei einer "Zahnauf-Zahn-Stellung" zwischen Verriegelungsblech und Abtriebszahnrad, kann Letzteres nicht in die Verriegelungsposition verfahren werden.

Aus der DE 100 41 410 A1 sowie der EP 1 157 788 A2 sind gattungsgemäße Bohrhämmer mit Meißelfunktion bekannt, die Baueinheiten als vormontierbare Synchronisations- und Schalteinheiten für einen Drehschalter zur Schaltung unterschiedlicher Betriebsmodi sowie ein Arretierelement zum formschlüssigen Eingriff in einen drehfest mit einer Werkzeugspindel drehendes Teil sowie mindestens ein Schaltblech mit einer Führungskurve zur Umwandlung einer Drehbewegung des Drehschalters in einer Axialbewegung zur Schaltung unterschiedlicher Betriebsmodi umfassen.

Der Erfindung liegt die Aufgabe zugrunde, eine Baueinheit für ein Elektrowerkzeug vorzuschlagen, durch die eine einfache Montage des Elektrowerkzeugs gewährleistet wird.

Diese Aufgabe wird durch die Merkmale des Anspruchs 1 gelöst.

Vorteilhafte Ausgestaltungen der Erfindung sind in den Unteransprüchen angegeben.

Durch die Merkmale des abhängigen Anspruchs 7 wird ein Elektrowerkzeug, insbesondere Elektrohandwerkzeug wie Bohrhammer mit Meißelfunktion, vorgeschlagen, welches einfach zu montieren ist.

Der Erfindung liegt der Gedanke zugrunde, eine vormontierbare Baueinheit in Form einer Synchronisations- und Schalteinheit für einen Drehknopf zur Schaltung unterschiedlicher Betriebsmodi zu schaffen, die einerseits ein Arretierelement aufweist, mit dem ein mit der Werkzeugspindel drehendes Teil, insbesondere das Abtriebszahnrad, zur Realisierung einer Meißelfunktion festgehalten werden kann, und die andererseits mit einem Schaltblech mit Schaltkurve zur Umwandlung einer Drehbewegung des Drehschalters in eine Axialbewegung zur Schaltung unterschiedlicher Betriebsmodi versehen ist. Die Montage eines Elektrowerkzeugs, welches mit einer erfindungsgemäßigen, vormontierten Baueinheit ausgestattet ist, ist gegenüber der Montage von bekannten Elektrowerkzeugen wesentlich vereinfacht, da die Komponenten, wie Arretierelement und Schaltbleche nicht einzeln mit dem Gehäuse verschraubt oder in spezielle Führungen im Gehäuse eingesetzt werden müssen.

Um die Schaltbleche in axialer Richtung verschieben zu können, sind an dem Drehschalter im Bezug auf die Drehachse des Drehschalters exzentrische Nocken angeordnet, die mit den Schaltkurven der Schaltbleche zusammenwirken.

Dabei ist vorgesehen, dass die Baueinheit zwei, vorzugsweise parallel zueinander angeordnete, axial verschiebliche Schaltfläche aufweist, wobei ein Schaltblech zur Zu- und Abschaltung des Schlagantriebs und ein Schaltblech zur axialen Verschiebung eines Abtriebszahnrades auf der Werkzeugspindel ausgebildet ist. Durch die axiale Verschiebung des Abtriebszahnrades, kann der Bohrantrieb zu- und abgeschaltet werden, indem das Abtriebszahnrad in Eingriff oder außer Eingriff mit dem Antriebszahnrad einer Vorgelegewelle gebracht wird. Gleichzeitig kann über dieses Schaltblech, das Abtriebszahnrad in Eingriff mit dem Arretierelement gebracht werden, um die Meißelfunktion zu realisieren. Ebenso ist das Abtriebszahnrad mit diesem Schaltblech in eine Axialposition verfahrbar, in der es nicht mit dem Antriebszahnrad der Vorgelegewelle in Eingriff steht und andererseits noch nicht mittels des Arretierelementes verriegelt ist. In dieser sogenannten Meißelpositionssuchstellung, kann der gewünschte Drehwinkel des Meißels gewählt werden, in der das Abtriebszahnrad in einer weiteren Schaltstellung blockiert werden soll.

Gemäß der vorliegenden Erfindung ist das Arretierelement für die Wahrnehmung der Bohrspindelarretierung in der Meißelfunktion so ausgebildet, dass dieses in eine größere Anzahl von Zahnradlücken eines Abtriebszahnrades auf der Bohrspindel eingreift, beispielsweise über ein Viertelkreis oder ein Achtelkreis, um die Meißelposition verschleißfrei zu sichern.

Gemäß der Erfindung ist vorgesehen, dass die Baueinheit eine Führungsstange umfasst, entlang derer das Arretierelement sowie die Schaltbleche gegen je eine Federkraft axial verschiebbar sind. Dadurch, dass das Arretierelement nicht in seiner Position fixiert ist, sondern axial gegen eine Federkraft verschiebbar angeordnet ist, wird auf überraschend einfache und effektive Weise eine Synchronisationseinrichtung zwischen Abtriebszahnrad und Arretierelement geschaffen. Für den Fall, dass bei der Axialbewegung des Arretierelementes entlang der Bohrspindel in die Arretierstellung die Zähne des Arretierelementes mit den Zähnen des Abtriebszahnrades fluchten sollten, wird das Arretierelement axial entgegen der Federkraft verschoben. Sobald nun beim einsetzenden Schlagantrieb ein nur minimales Drehmoment auf die Bohrspindel wirkt, wird diese geringfügig verdreht, wodurch das Arretierelement mit den Arretierzähnen in die Zahnlücken des Abtriebszahnrades einschnappt. Auf diese Weise kann der Drehschalter und das in dieser Richtung zwangsgeführte Schaltblech in die Meißelposition (Lockposition) durchgeschaltet werden, selbst wenn das Abtriebszahnrad aufgrund seiner Winkelstellung nicht mit dem Arretierelement in Eingriff gebracht werden kann.

Der Einbau der Baueinheit in eine Elektrowerkzeug kann einfach dadurch erfolgen, dass die Führungsstange mit ihren beiden Ende in je ein Lager im Gehäuse aufgenommen wird, insbesondere verrastet wird.

Durch die axiale Federkraftbeaufschlagung der Schaltbleche wird ebenfalls eine Synchronisationseinrichtung geschaffen. Sollte das Abtriebszahnrad aufgrund seiner Winkelstellung nicht mit dem Antriebszahnrad einer Vorgelegewelle in Eingriff bringbar sein, so ist der Drehschalter aufgrund der erfindungsgemäßen Ausgestaltung dennoch in die entsprechende Position verdrehbar. Sobald der Drehantrieb eingeschaltet wird, schnappt das Abtriebszahnrad aufgrund der axialen Federbelastung in kämmenden Eingriff mit dem Antriebszahnrad der Vorgelegewelle. Auf gleiche Weise kann der Zu- und Abschaltmechanismus für den Schlagantrieb synchronisiert werden, wenn das für die Schaltung des Schlagantriebes vorgesehene Schaltblech axial federbelastet ausgebildet ist. Durch die erfindungsgemäße Ausgestaltung sind die Schaltbleche nur in eine Bewegungsrichtung zwangsgeführt, so dass ein Durchschalten des Drehknopfes unabhängig von der Winkellage der Zahnräder oder Kupplungselemente zueinander, möglich ist. Das Schaltblech, welches das Abtriebszahnrad axial verfährt, sollte derart federbelastet sein, dass das Abtriebszahnrad in Richtung Antriebszahnrad federbelastet ist, so dass das Schaltblech lediglich aus der Drehantriebsposition heraus zwangsgeführt ist.

Gleiches gilt für das Schaltblech, welches für die Zu- und Abschaltung des Schlagantriebs verantwortlich ist. Auch dieses Schaltblech sollte nur aus der Eingriffsposition heraus zwangsgeführt sein. Hierzu ist es von Vorteil, wenn sämtliche Federn der Baueinheit derart angeordnet sind, dass die Richtung der Federkraft auf das axial verschiebliche Arretierelement und die Federkraft auf mindestens ein, vorzugsweise alle, axial verschieblichen Schaltbleche gleichgerichtet sind.

Die Realisierung der Baueinheit mit möglichst wenigen Einzelteilen ist dadurch möglich, dass dem Arretierelement sowie mindestens einem Schaltblech jeweils eine koaxial zur Schaltstange angeordnete Feder, vorzugsweise Spiralfeder, zugeordnet ist, wobei jede Spiralfeder sich mit einem Ende an einem auf der Schaltstange angeordneten Anschlag, insbesondere einem Sicherungsring, abstützt. Dabei ist es von Vorteil, wenn der Anschlag für die einem Schaltblech zugeordnete Spiralfeder gleichzeitig ein Axialanschlag für das Arretierelement bildet und/oder der Anschlag für die einem Schaltblech zugeordnete Spiralfeder gleichzeitig einen Axialanschlag für ein weiteres Schaltblech bildet.

Bevorzugt sind die Arretierzähne symmetrisch in Bezug auf eine Mittelachse angeordnet, die senkrecht zu einer Längsachse der Führungsstange verläuft. Hierdurch ist sichergestellt, dass das Arretierelement symmetrisch in Bezug auf die Führungsstange beaufschlagt wird und nicht gegen diese verdreht bzw. verkantet werden kann.

Bevorzugt kann ein Haltebügel vorgesehen sein, der in der Bohrstellung das Schaltblech fixiert und somit das Antriebszahnrad in seiner Position hält. Dies verhindert, dass im Falle einer Stossbeanspruchung des Werkzeugs oder eines Auslösens der Rutschkupplung das Abtriebszahnrad, das im übrigen durch die Spiralfeder in Position gehalten wird, ausweichen kann und außer Eingriff gerät.

Ein besonders belastbares und verschleißarmes Arretierelement wird erfindungsgemäß dadurch erhalten, wenn das Arretierelement mittels des Metall-Injection-Molding-Verfahrens (MIM) hergestellt ist. Dabei wird zunächst Metallpulver mit Kunststoffpulver vermischt und in eine Form gespritzt, woraufhin der Kunststoff ausgebacken wird.

Die Erfindung wird im folgenden anhand der ein Ausführungsbeispiel zeigenden Figuren näher erläutert.

Dabei zeigen:
- Fig. 1: eine Seitenansicht der Baueinheit mit Drehschalter,
- Fig. 2: eine in Bezug auf Fig. 1 um 90° gedrehte Ansicht der Baueinheit,
- Fig. 3: eine perspektivische Ansicht des vorderen Teilbereichs eines Bohrhammers in der Schalterstellung "Bohren mit Schlagantrieb" (Bohrhämmern),
- Fig. 4: eine perspektivische Ansicht des vorderen Teilbereichs eines Bohrhammers in der Schalterstellung Bohren ohne Schlagantrieb",
- Fig. 5: eine perspektivische Ansicht des vorderen Teilbereichs eines Bohrhammers in der Schalterstellung "Meißeln" bei arretierter Bohrspindel,
- Fig. 6: eine perspektivische Ansicht des vorderen Teilbereichs eines Bohrhammers in der Schalterstellung "Meißeln" bei einer "Zahn-auf-Zahn-Stellung" zwischen.Abtriebszahnrad und Arretierelement,
- Fig. 7: eine perspektivische Ansicht des vorderen Teilbereichs eines Bohrhammers in der Schalterstellung "Meißelpositionssuche" und
- Fig. 8: Baueinheit in der Schalterstellung "Bohren" mit zusätzlichem Haltebügel

Die erfindungsgemäße Baueinheit 1 besteht aus einer Führungsstange 2, auf der axial verschieblich ein Arretierelement 3 mit Arretierzähnen 4, sowie ein erstes Schaltblech 5 und ein zweites Schaltblech 6 gelagert sind.

Die Führungsstange 2 ist zu diesem Zweck durch eine einstückig mit dem Arretierelement 3 ausgebildete Lagerhülse 7 geführt. Die Schaltbleche 5, 6 sind parallel zueinander angeordnet und jeweils über orthogonal zu den Schaltblechen 5, 6 ausgerichteten Laschen 8, 9, 10, 11 unverlierbar und verschieblich an der Führungsstange 2 gehalten, wobei die Führungsstange 2 durch je eine Durchgangsöffnung in den Laschen 8, 9, 10, 11 geführt ist. Das zweite Schaltblech 6 ist zwischen dem ersten Schaltblech 5 und einem Drehknopf 12 angeordnet, wobei das zweite Schaltblech mit einer um 90° abgewinkelten und parallel zur Führungsstange 2 verlaufenden Verbindungslasche 13 versehen ist, die das erste Schaltblech 5 übergreift und das zweite Schaltblech 6 mit den Laschen 10, 11 verbindet. Um die Baulänge der Baueinheit 1 zu verkürzen, ist die Lasche 10 des zweiten Schaltbleches 6 zwischen den Laschen 8, 9 des ersten Schaltbleches auf der Führungsstange 2 angeordnet.

Jedes Schaltblech 5, 6 weist eine Führungskurve 14, 15 auf, die mit jeweils einer quer zur Führungsstange 2 verlaufenden Nocke 16, 17 des Drehschalters 12 zusammenwirken.

In dem in Fig. 1 gezeigten Ausführungsbeispiel ist das erste Schaltblech 5 entgegen der Federkraft einer Spiralfeder 18 auf der Führungsstange 2 in Richtung Arretierelement 3 verschoben. Die Nocke 17 befindet sich bei der gezeigten Schalterstellung nicht im Eingriff mit der zugehörigen Führungskurve 15. Die Schaltbleche 5, 6 sind nur in eine Axialrichtung zwangsgeführt.

Die Arretierzähne 4 des Arretierelements 3 sind über ein Kreissegment angeordnet. Das Arretierelement 3 liegt in dem in Fig. 1 dargestellten Ausführungsbeispiel an einem, in einer Nut der Führungsstange 2 gehaltenen Sicherungsring 19, der einen Axialanschlag für das Arretierelement 3 bildet, an. Der Sicherungsring 19 bildet gleichzeitig einen Anschlag für die Spiralfeder 18 des ersten Schaltblechs 5, wodurch sich die Spiralfeder 18 am Sicherungsring 19 und an der Lasche 8 abstützt.

Dem Arretierelement 3 ist eine koaxial zur Führungsstange 2 und zur Lagerhülse 7 angeordnete Spiralfeder 20 zugeordnet, die sich mit einem Ende an einem in einer umlaufenden Nut der Führungsstange 2 gehaltenen Sicherungsring 21 sowie mit ihrem anderen Ende seitlich am Arretierelement 3 abstützt. Zur erleichterten Montage der Baueinheit sind an dem Arretierelement 3 zwei axial und parallel zur Führungsstange 2 verlaufende Bolzen 22, 23 vorgesehen, die in entsprechende Ausnehmungen im Gehäuse eingreifen können.

Dem zweiten Schaltblech 6 ist eine Spiralfeder 24 zugeordnet, die wie alle Spiralfedern 18, 20 koaxial zur Führungsstange 2 angeordnet ist. Die Spiralfeder 24 stützt sich an einem in einer Nut der Führungsstange 2 gehaltenen Sicherungsring 25 und seitlich an der Lasche 10 des zweiten Schaltbleches 6 ab. Der Sicherungsring 25 bildet gleichzeitig einen Axialanschlag für das erste Schaltblech 5. Der Axialanschlag für das zweite Schaltblech 6 wird von einem Sicherungsring 26 gebildet.

In den Figuren 3 bis 7 ist lediglich ausschnittsweise der vordere Teilbereich eines Bohrhammers dargestellt. Auf die Darstellung des Antriebsmotors und auf die Darstellung von Gehäuseteilen wurde aus Übersichtlichkeitsgründen verzichtet. Der nicht dargestellter Antriebsmotor steht mit einer Vorgelegewelle 27 über eine Welle 28 in festem Dreheingriff, wobei die Vorgelegewelle 27 sowohl den Drehantrieb für die Bohrspindel 29 als auch den Schlagantrieb bewirkt. Der Schlagantrieb wird mittels eines in herkömmlicher Weise ausgestalteten Taumellagers 30 realisiert, das über einen Taumelfinger auf einen Kolben eines Schlagmechanismus einwirkt. Die Vorgelegewelle 27 ist zentrisch durch das Taumellager 30 hindurchgeführt und gegenüber diesem drehbar gelagert. Das Taumellager 30 kann über eine Klauenkupplung 31 in drehfesten Eingriff mit der Vorgelegewelle 27 gebracht werden, wie dies beispielsweise in Fig. 3 gezeigt ist. Hierzu weist die Klauenkupplung 31 eine auf der Vorgelegewelle 27 axial verschieblich und drehfest auf dieser gelagerte Kupplungshülse 32 mit zwei axial hervorstehenden Kupplungsnocken 33 auf, die in entsprechende Nuten eines Kupplungsgegenstücks 35 eingreifen können. Das Kupplungsstück 35 ist drehfest mit dem Taumellager 30 verbunden.

Das zweite Schaltblech 6 greift mit der Lasche 10 in eine umlaufende Nut 36 der Kupplungshülse 32 ein, wodurch das zweite Schaltblech 6 und die Kupplungshülse 32 der Klauenkupplung 31 eine gekoppelte Axialbewegung ausführen können.

Auf der Vorgelegewelle 27 ist ein Antriebszahnrad 37 drehfest angeordnet, welches in Fig. 3 mit einem Abtriebszahnrad 38 kämmt. Das Abtriebszahnrad 38 ist drehfest auf der Bohrspindel 29 angebracht. Aus Sicherheitsgründen ist jedoch in bekannter Weise eine Rutschkupplung 39 vorgesehen, um Verletzungen beim Verkanten des Bohrers während des Bohrbetriebes zu vermeiden. Die Rutschkupplung und damit das Abtriebszahnrad 38 und das erste Schaltblech 5 sind in axialer Richtung miteinander gekoppelt. Zu diesem Zweck greift das erste Schaltblech 5 mit der Lasche 8 in eine Umfangsnut 40 der Rutschkupplung 39 ein, so dass das Abtriebszahnrad 38 zwar relativ zur Baueinheit 1 verdrehbar ist, in axialer Bewegungsrichtung jedoch mit dem ersten Schaltblech formschlüssig verbunden ist.

Über den Drehschalter 12 und die Baueinheit 1 können unterschiedliche Betriebsmodi geschaltet werden. Die Drehbewegung des Drehschalters 12 wird über die Nocken 16, 18 in Verbindung mit den Führungskurven 14, 15 in axiale Bewegungen der Schaltbleche 5, 6 und damit des Abtriebszahnrads 38 sowie der Kupplungshülse 32 der Klauenkupplung 31 umgewandelt.

Im folgenden werden die unterschiedlichen Betriebsmodi anhand der Fig. 3 bis 7 näher erläutert.

In Fig. 3 ist der Betriebsmodus "Bohren mit Schlagantrieb" (Bohrhämmern) dargestellt. Die Schaltbleche 5, 6 liegen mit den Laschen 8, 11 an den Sicherungsringen 25, 26 an, wodurch das Abtriebszahnrad 38 der Bohrspindel 29 mit dem Antriebszahnrad 37 der Vorgelegewelle 27 kämmt, wodurch wiederum die Drehbewegung des Antriebszahnrads 37 über das Abtriebszahnrad 38 auf die Bohrspindel 29 übertragen wird (Bohren). Gleichzeitig ist die Klauenkupplung 31 geschlossen. Die Kupplungshülse 32 greift mit den Kupplungsnocken 33 in Nuten des Kupplungsgegenstücks des Taumellagers 30, wodurch die Drehbewegung der Vorgelegewelle 27 auf das Taumellager 30 übertragen wird, wodurch wiederum ein Taumelfinger auf einen nicht dargestellten Schlagkolben einwirkt (Hämmern).

In Fig. 4 ist der Drehschalter 12 in die Schaltstellung "Bohren" verdreht, wodurch gegenüber der Fig. 3 das zweite Schaltblech 6 gegen die Federkraft der Feder 24 axial auf der Führungsstange 2 in Richtung Arretierelement 3 verschoben wurde, indem der Nocken 17 entlang der Führungskurve 15 verfahren wurde. Die mit dem zweiten Schaltblech zwangsgekuppelte Kupplungshülse 32 wurde entsprechend axial entlang der Vorgelegewelle 27 in Richtung Antriebszahnrad 37 verschoben, wodurch die Kupplungsnocken 33 der Kupplungshülse 32 aus den Nuten 36 des Kupplungsgegenstücks 35 herausverfahren wurden. Somit überträgt sich die Drehbewegung der Vorgelegewelle 27 nicht mehr auf das Taumellager 30, so dass der Schlagantrieb deaktiviert ist. Die Axialposition des ersten Schaltbleches 5 ist gegenüber dem in Fig. 3 dargestellten Betriebsmodus nicht verändert worden, wodurch das Antriebszahnrad 37 weiterhin mit dem Abtriebszahnrad 38 der Bohrspindel 29 kämmt.

Falls nun der Drehschalter 12 von der in Fig. 4 dargestellten Schaltstellung um 90° in die in Fig. 3 dargestellte Schaltstellung zurückgedreht wird, wird das zweite Schaltblech 6 aufgrund der Federkraft der Feder 24 wieder axial in die in Fig. 3 dargestellte Position verfahren, wobei die Kupplungsnocken 33 in die Nuten 34 eingreifen. Gesetzt den Fall, dass die Kupplungsnocken 33 nicht mit den Nuten 34 fluchten sollten, kann der Schalter dennoch in die in Fig. 3 dargestellte Position verdreht werden. Dabei wandert das zweite Schaltblech 6 jedoch nur so weit in axialer Richtung, bis dass die Schaltnocken 33 an dem Kupplungsgegenstück 35 anliegen. Sobald jedoch dann die Vorgelegewelle 27 angetrieben wird, schnappen die Kupplungsnocken 33 in die Nuten 34 aufgrund der Federbelastung mit der Spiralfeder 24 in die Nuten 36 ein. Durch die erfindungsgemäße Ausgestaltung der Baueinheit 1 wird also eine Synchronisation für die Zuschaltung des Schlagantriebs geschaffen.

In Fig. 5 ist der Schalter in die Position "Meißeln" verfahren. Gegenüber dem in Fig. 3 dargestellten Betriebsmodus wurde lediglich das erste Schaltblech 5 axial in Richtung Arretierelement 3 auf der Führungsstange 2 verschoben, wodurch auch das mit dem Schaltblech 5 gekoppelte Abtriebszahnrad 38 in die gleiche Richtung axial verschoben wurde. Hierdurch kämmt das Abtriebszahnrad 38 nicht mehr mit dem Antriebsrad 37 der Vorgelegewelle 27, sondern mit den Arretierzähnen 4 des Arretierelements 3. In diesem Betriebsmodus ist lediglich der Schlagantrieb aktiviert. Die Bohrspindel 29 ist über das Arretierelement 3 an einer Drehung gehindert.

Fig. 6 zeigt dieselbe Schalterstellung wie in Fig. 5. Jedoch konnte das Abtriebszahnrad 38 nicht mit den Arretierzähnen 4 des Arretierelements 3 in Eingriff gebracht werden, da die Zähne des Abtriebszahnrades 38 und die Arretierzähne 4 fluchten. Hierdurch wurde das Arretierelement gegenüber der in Fig. 5 dargestellten Position axial in Richtung vorderes Ende der Bohrspindel 29 von dem Abtriebszahnrad 38 verschoben. Dabei wurde die Spiralfeder 20 zusammengedrückt. Aufgrund der axialen Verschieblichkeit des Arretierelements auf der Führungsstange 2 ist es überhaupt erst möglich, dass der Drehschalter in die in Fig. 6 dargestellte Drehstellung verdrehbar ist. Ohne verschiebliche Lagerung des Arretierelements 3 würde die Axialbewegung des Abtriebszahnrades 38 und damit die Axialbewegung des Schaltbleches 5 und die Drehbewegung des Drehschalters 12 blockiert. Durch die erfindungsgemäße Ausgestaltung der Baueinheit 1 wird das Arretierelement 3 gegen das Abtriebszahnrad 38 vorgespannt, so dass die Arretierzähne 4 des Arretierelements 3 in die Zahnlücken des Abtriebszahnrades 38 einschnappen, sobald eine nur geringe Verdrehung der Bohrspindel 29 erfolgt. Augrund der federnden Vorspannung des Arretierelements wird somit eine Synchronisationseinrichtung für den Arretiermechanismus bereitgestellt.

In Fig. 7 ist der Drehschalter 12 in die "Meißelpositionssuche-Stellung" verdreht. Dabei wurde das erste Schaltblech 5 axial verschoben, und zwar so weit, dass das Abtriebszahnrad 38 in axialer Richtung zwischen dem Antriebszahnrad 37 und dem Arretierelement 3 positioniert ist. In dieser Position ist der Drehantrieb entkoppelt. Die Bohrspindel 29 mit dem Abtriebszahnrad 38 ist jedoch von Hand drehbar, so dass die gewünschte Meißelposition gesucht werden kann, bevor der Drehschalter 12 um weitere 45° in die in Fig. 5 dargestellte "Meißelposition" verdreht wird.

Fig. 8 zeigt einen Haltebügel 41, der mit einem Befestigungsschenkel 42 an einem Gehäuseflansch 46 befestigt ist. Der Haltebügel 41 weist einen Sicherungsschenkel 44 auf, der das Schaltblech 5 in einem vorderen Anlagebereich 45 umgreift. In dieser Stellung ist somit sichergestellt, dass die Rutschkupplung 39 über die Nut 40 mit dem Schenkel 8 des Schaltblechs 5 formschlüssig in Position gehalten wird. Ohne einen derartigen Haltebügel 41 wird die Rutschkupplung 39 lediglich kraftschlüssig über die Spiralfeder 18 an dem Sicherungsring 25 gehalten, so dass im Falle einer Schockbeanspruchung die Gefahr besteht, dass das Abtriebszahnrad 38 ausser Eingriff gerät. Eine Erhöhung der Federkraft zur Reduzierung dieser Gefahr scheidet aus, da anderenfalls die Schaltkräfte zu hoch liegen.

Bei einer Betätigung des Drehschalters 12 im Uhrzeigersinn gemäß Ansicht Fig. 8 läuft der Nocken 16 auf einen Freigabeabschnitt 43 des Sicherungsbügels 41 auf, so dass dieser nach unten ausweicht und das Schaltblech 5 frei gibt, bevor der Nocken 16 in Kontakt mit der Führungskurve 14 kommt.

### Bezugszeichenliste

- 1: Baueinheit
- 2: Führungsstange
- 3: Arretierelement
- 4: Arretierzähne
- 5: erstes Schaltblech
- 6: zweites Schaltblech
- 7: Lagerhülse
- 8: Lasche
- 9: Lasche
- 10: Lasche
- 11: Lasche
- 12: Drehschalter
- 13: Verbindungslasche
- 14: Führungskurve
- 15: Führungskurve
- 16: Nocke
- 17: Nocke
- 18: Spiralfeder
- 19: Sicherungsring
- 20: Spiralfeder
- 21: Sicherungsring
- 22: Bolzen
- 23: Bolzen
- 24: Spiralfeder
- 25: Sicherungsring
- 26: Sicherungsring
- 27: Vorgelegewelle
- 28: Welle
- 29: Bohrspindel
- 30: Taumellager
- 31: Klauenkupplung
- 32: Kupplungshülse
- 33: Kupplungsnocken
- 34: Nuten
- 35: Kupplungsgegenstück
- 36: Nut
- 37: Antriebszahnrad
- 38: Abtriebszahnrad
- 39: Rutschkupplung
- 40: Umfangsnut
- 41: Haltebügel
- 42: Befestigungsschenkel
- 43: Freigabeabschnitt
- 44: Sicherungsschenkel
- 45: Anlagebereich
- 46: Gehäuseflansch

## Patentansprüche

1. Baueinheit für ein Elektrowerkzeug, insbesondere Elektrohandwerkzeug wie Bohrhammer mit Meißelfunktion, wobei die Baueinheit (1) als vormontierbare Synchronisations- und Schalteinheit für einen Drehschalter (12) zur Schaltung unterschiedlicher Betriebsmodi ausgeführt ist und eine Führungsstange (2) sowie mindestens ein Schaltblech (5, 6) mit einer Führungskurve (14, 15) zur Umwandlung einer Drehbewegung des Drehschalters (12) in eine Axialbewegung zur Schaltung unterschiedlicher Betriebsmodi aufweist, wobei die Baueinheit (1) zwei, vorzugsweise parallel zueinander angeordnete, axial verschiebliche Schaltbleche (5, 6) aufweist, wobei ein Schaltblech (6) zur Zu- und Abschaltung eines Schlagantriebs und ein Schaltblech (5) zur axialen Verschiebung eines Abtriebszahnrades (38) auf der Werkzeugspindel (29) ausgebildet ist,
**dadurch gekennzeichnet, dass** die Baueinheit (1) ein Arretierelement (3) mit mehreren, sich über ein Kreissegment erstreckenden Arretierzähnen (4) zum formschlüssigen Eingriff in ein drehfest mit einer Werkzeugspindel (29) drehendes Teil aufweist und dass das Arretierelement (3) und die Schaltbleche (5, 6) von der Führungsstange (2) gehalten sind, wobei sowohl das Arretierelement (3) als auch die Schaltbleche (5, 6) gegen je eine Federkraft axial entlang der Führungsstange (2) verschiebbar sind.

2. Baueinheit nach Anspruch 1,
**dadurch gekennzeichnet, dass** zur Erzeugung der Federkraft Federn (18, 20, 24) derart angeordnet sind, dass die Richtung der Federkraft sowohl auf das Arretierelement (3) als auch auf das mindestens eine Schaltblech (5, 6) gleich gerichtet ist.

3. Baueinheit nach einem der vorhergehenden Ansprüche,
**dadurch gekennzeichnet, dass** dem Arretierelement (3) sowie dem mindestens einen Schaltblech (5, 6) jeweils eine koaxial zur Führungsstange (2) angeordnete Spiralfeder (18, 20, 24) zugeordnet ist, wobei jede Spiralfeder (18, 20, 24) sich mit einem Ende an einem auf der Führungsstange (2) angeordneten Anschlag (19, 21, 25), insbesondere einem Sicherungsring, abstützt.

4. Baueinheit nach Anspruch 3,
**dadurch gekennzeichnet, dass** der Anschlag (19) für die dem Schaltblech (5) zugeordnete Spiralfeder (18) gleichzeitig einen Axialanschlag für das Arretierelement (3) bildet.

5. Baueinheit nach einem der Ansprüche 3 oder 4,
**dadurch gekennzeichnet, dass** der Anschlag (25) für die dem Schaltblech (6) zugeordnete Spiralfeder (24) gleichzeitig einen Axialanschlag für das weitere Schaltblech (5) bildet.

6. Baueinheit nach einem der vorhergehenden Ansprüche,
**dadurch gekennzeichnet, dass** die Arretierzähne (4) symmetrisch in Bezug auf eine Mittelachse angeordnet sind, die senkrecht zu einer Längsachse der Führungsstange (2) verläuft.

7. Elektrowerkzeug, insbesondere Elektrohandwerkzeug wie Bohrhammer mit Meißelfunktion, mit einem Drehschalter zur Schaltung unterschiedlicher Betriebsmodi,
**dadurch gekennzeichnet, dass** der Drehschalter (12) mit einer Baueinheit (1) gemäß einem der vorhergehenden Ansprüche in Eingriff steht, um eine Drehbewegung des Drehschalters (12) in eine Axialbewegung zur Schaltung unterschiedlicher Betriebsmodi umzuwandeln.

8. Elektrowerkzeug gemäß Anspruch 7,
**dadurch gekennzeichnet, dass** an dem Drehschalter (12) für jedes Schaltblech (56) eine Schaltnocke (16, 17) vorgesehen ist, die jeweils entlang der Führungskurve (14, 15) des.Schaltblechs (5, 6) verfahrbar ist, wobei die Schaltbleche (5, 6) und das Arretierelement (3) axial in Richtung Drehschalter (12) federbelastet sind.

9. Elektrowerkzeug gemäß einem der Ansprüche 7 oder 8,
**dadurch gekennzeichnet, dass** der Drehschalter (12) in über den Umfang verteilte Schaltpositionen verdrehbar ist, wobei die Betriebsmodi Bohren, Bohrhämmern, Meißeln sowie Meißelpositionssuche schaltbar sind.

10. Elektrowerkzeug gemäß einem der Ansprüche 7 bis 9,
**dadurch gekennzeichnet, dass** der Drehschalter (12) in den Schaltpositionen lösbar, insbesondere hörbar, einrastet.

11. Elektrowerkzeug gemäß einem der Ansprüche 7 bis 10,
**dadurch gekennzeichnet, dass** das Schaltblech (5) durch einen über den Drehschalter (12) aktivierbaren Haltebügel (41) axial fixierbar ist.

## Claims

1. A structural unit for an electrical tool, in particular an electrical tool such as a hammer drill with a chisel function, wherein the structural unit (1) is designed in the form of a synchronization and switching unit capable of being pre-assembled for a rotary switch (12) for switching different modes of operation, and a guide rod (2) and at least one contact plate (5, 6) with a guide curve (14, 15) for converting a rotary movement of the rotary switch (12) into an axial movement for switching different modes of operation, wherein the structural unit (1) has two axially displaceable contact plates (5, 6) preferably arranged parallel to each other, wherein one contact plate (6) is designed for switching an impact drive on and off and one contact plate (5) is designed for the axial displacement of a driven gearwheel (38) on the tool spindle (29), **characterized in that** the structural unit (1) has a locking element (3) with a plurality of locking teeth (4) extending over a circular segment for engaging with positive locking in a part rotating in a rotationally fixed manner with a tool spindle (29), and the locking element (3) and the contact plates (5, 6) are held by the guide rod (2), wherein both the locking element (3) and the contact plates (5, 6) are displaceable axially along the guide rod (2) against a spring force in each case.

2. A structural unit according to claim 1, **characterized in that** in order to produce the spring force springs (18, 20, 24) are arranged in such a way that the direction of the spring force is directed in the same way both at the locking element (3) and at the at least one contact plate (5, 6).

3. A structural unit according to one of the preceding claims, **characterized in that** one spiral spring (18, 20, 24) arranged coaxially with the guide rod (2) is associated in each case with the locking element (3) as well as with the at least one contact plate (5, 6), wherein each spiral spring (18, 20, 24) is supported at one end on a stop (19, 21, 25), in particular a retaining ring, arranged on the guide rod (2).

4. A structural unit according to claim 3, **characterized in that** the stop (19) for the spiral spring (18) associated with the contact plate (5) forms an axial stop for the locking element (3) at the same time.

5. A structural unit according to one of claims 3 or 4, **characterized in that** the stop (25) for the spiral spring (24) associated with the contact plate (6) forms an axial stop for the further contact plate (5) at the same time.

6. A structural unit according to any one of the preceding claims, **characterized in that** the locking teeth (4) are arranged symmetrically with respect to a centre axis which extends at a right angle to a longitudinal axis of the guide rod (2).

7. An electrical tool, in particular an electrical hand tool such as a hammer drill with a chisel function, with a rotary switch for switching different modes of operation, **characterized in that** the rotary switch (12) engages with a structural unit (1) according to any one of the preceding claims, in order to convert a rotary movement of the rotary switch (12) into an axial movement for switching different modes of operation.

8. An electrical tool according to claim 7, **characterized in that** a switching cam (16, 17), which is capable of being moved along the guide curve (14, 15) of the contact plate (5, 6) in each case, is provided on the rotary switch (12) for each contact plate (56) [sic], wherein the contact plates (5, 6) and the locking element (3) are spring-loaded axially in the direction of the rotary switch (12).

9. An electrical tool according to one of claims 7 or 8, **characterized in that** the rotary switch (12) is rotatable into switching positions distributed over the periphery, wherein the modes of operation of drilling, hammer-drilling, chiselling and chisel position searching are capable of being switched on.

10. An electrical tool according to any one of claims 7 to 9, **characterized in that** the rotary switch (12) engages in the switching positions in a releasable, and in particular an audible, manner.

11. An electrical tool according to any one of claims 7 to 10, **characterized in that** the contact plate (5) is capable of being fixed axially by a holding yoke (41) capable of being activated by way of the rotary switch (12).

## Revendications

1. Module pour un outil électrique, en particulier un outil électrique à main tel qu'un marteau perforateur avec une fonction de burin, le module (1) étant réalisé sous la forme d'une unité de synchronisation et de commutation pour un commutateur rotatif (12) pouvant être montée préalablement pour permettre la commutation de différents modes de fonctionnement, et étant équipé d'une tige de guidage (2) et d'au moins une tôle de commutation (5, 6) munie d'une courbe de guidage (14, 15) pour transformer un mouvement de rotation du commutateur rotatif (12) en un mouvement axial pour commuter différents modes de fonctionnent, le module (1) comportant deux tôles de commutation (5, 6) déplaçables axialement de préférence disposées parallèlement l'une à l'autre, une tôle de commutation (6) étant réalisée pour la connexion et la déconnexion d'un entrainement à percussion tandis qu'une tôle de commutation (5) est réalisée pour permettre un déplacement axial d'une roue dentée entrainée (38) sur la broche (29) de l'outil,
**caractérisé en ce que**
le module (1) comporte un élément de blocage (3) muni de plusieurs dents de blocage (4) s'étendant sur un segment circulaire pour permettre une mise en prise par la forme dans un élément tournant solidairement en rotation avec la broche (29) de l'outil, et
l'élément de blocage (3) et les tôles de commutation (5, 6) sont maintenues par la tige de guidage (2),
l'élément de blocage (3) ainsi que les tôles de commutation (5, 6) pouvant respectivement se déplacer axialement le long de la tige de guidage (2) contre une force élastique.

2. Module conforme à la revendication 1,
**caractérisé en ce que**
pour obtenir la force élastique il est prévu des ressorts (18, 20, 24) montés de façon à orienter similairement la direction de la force élastique sur l'élément de blocage (3) ainsi que sur la ou les tôle(s) de commutation (5, 6).

3. Module conforme à l'une des revendications précédentes,
**caractérisé en ce que**
à l'élément de blocage (3) ainsi qu'à la ou aux tôle(s) de commutation (5, 6) est respectivement associé un ressort spiral (18, 20, 24) respectivement monté co-axialement à la tige de guidage (2), chacun de ces ressorts (18, 20, 24) s'appuyant par l'une de ses extrémités contre une butée (19, 21, 25), en particulier une bague d'arrêt montée sur la tige de guidage (2).

4. Module conforme à la revendication 3,
**caractérisé en ce que**
la butée (19) pour le ressort spiral (18) associé à la tôle de commutation (5) forme simultanément une butée axiale pour l'élément de blocage (3).

5. Module conforme à l'une des revendications 3 ou 4,
**caractérisé en ce que**
la butée (25) pour le ressort spiral (24) associé à la tôle de commutation (6) forme simultanément une butée axiale pour l'autre tôle de commutation (5).

6. Module conforme à l'une des revendications précédentes,
**caractérisé en ce que**
les dents de blocage (4) sont disposées symétriquement par rapport à un axe médian qui s'étend perpendiculairement à l'axe longitudinal de la tige de guidage (2).

7. Outil électrique, en particulier outil électrique à main tel que marteau perforateur avec une fonction de butin, équipé d'un commutateur rotatif pour permettre la commutation de différents modes de fonctionnement,
**caractérisé en ce que**
le commutateur rotatif (12) vient en prise avec un module (1) conforme à l'une des revendication précédentes pour transformer un mouvement de rotation du commutateur rotatif (12) en un mouvement axial pour commuter différents modes de fonctionnement.

8. Outil électrique conforme à la revendication 7,
**caractérisé en ce qu'**
il est prévu, sur le commutateur rotatif (12), pour chacune des tôles de commutation (5, 6) une came de commutation (16, 17) pouvant respectivement être déplacée le long de la courbe de guidage (14, 15) de la tôle de commutation (5, 6), les tôles de commutation (5, 6) et l'élément de blocage (3) étant sollicités élastiquement axialement en direction du commutateur rotatif (12).

9. Outil électrique conforme à l'une des revendications 7 ou 8,
**caractérisé en ce que**
le commutateur rotatif (12) peut être déplacé par rotation dans des postions de commutation réparties sur sa périphérie, de façon à permettre de commuter les modes de fonctionnement, forage, perforation, percussion ou recherche de position de percussion.

10. Outil électrique conforme à l'une des revendications 7 à 9,
**caractérisé en ce que**
le commutateur rotatif (12) s'enclenche dans les positions de commutation de façon mobile, en particulier audible.

11. Outil électrique conforme à l'une des revendications 7 à 10,
**caractérisé en ce que**
la tôle de computation(5) peut être fixée axialement par un étrier de retenu (41) pouvant être activé par l'intermédiaire du commutateur rotatif (12).
